# EUROPÄISCHE PATENTSCHRIFT

(11) **EP 0 233 998 B1**
(45) Veröffentlichungstag und Bekanntmachung des Hinweises auf die Patenterteilung: **14.03.1990**
(21) Anmeldenummer: 86115200.7
(22) Anmeldetag: 03.11.1986
(51) Int. Cl.: F22B 35/00, F22B 37/40

(54) **Vorrichtung zur Einstellung vorgegebener Rauchgastemperatur**
Preset flue gas temperature-adjusting device
Dispositif de réglage à une valeur donnée de la température des fumées

(30) Priorität: 28.02.1986 DE 3606463
(43) Veröffentlichungstag der Anmeldung: 02.09.1987
(73) Patentinhaber: Deutsche Babcock Werke Aktiengesellschaft, 46049 Oberhausen (DE)
(72) Erfinder: Klein, Manfred, D-4200 Oberhausen 11 (DE); Lindermann, Wilhelm, D-4200 Oberhausen 1 (DE)
(74) Vertreter: Müller, Jürgen, Dipl.-Ing.

(56) Entgegenhaltungen:
- DE-B- 1 162 383
- FR-A- 1 317 026
- GB-A- 756 067
- GB-A- 1 544 169
- GB-A- 1 577 202
- GB-A- 2 082 084

## Beschreibung

Die Erfindung betrifft eine Vorrichtung zur Einstellung einer innerhalb eines Bereiches gleichbleibenden vorgegebenen Austrittstemperatur des einen Dampferzeuger verlassenden Rauchgases mit den Merkmalen des Oberbegriffes des Patentanspruches 1.

Die mit fossilen Brennstoffen befeuerten Dampferzeuger sind so betrieben, daß die Rauchgastemperatur hinter der letzten Heizfläche, die einen Economiser darstellt, mit sinkender Leistung des Dampferzeugers abnimmt. Für den Fall, daß im Rauchgassystem zwischen dem Economiser und einem vom Rauchgas beheizten Luftvorwärmer eine Entstickungsanlage zur Reduktion des NOx-Gehaltes im Rauchgas vorgesehen ist, so ist die Rauchgastemperatur auf den Arbeitsbereich dieser Anlage abzustellen. Das bedeutet, daß eine bestimmte Rauchgastemperatur vor dem Eintritt des Rauchgases in die Entstickungsanlage nicht unterschritten werden darf. Bei einem aus der GB-A 1 544 169 bekannten Dampferzeuger wird das dadurch erreicht, daß die in Strömungsrichtung des Rauchgases vor der Entstickungsanlage liegende Heizfläche durch einen absperrbaren Bypasskanal umfahren werden kann. Je nachdem, welche Rauchgastemperatur vor dem Eintritt des Rauchgases in die Entstickungsanlage gemessen wird, wird der Rauchgasstrom so aufgeteilt, daß ein Teilstrom der genannten Heizfläche zugeführt und gekühlt wird, und der andere Teilstrom ungekühlt durch den Bypasskanal geführt wird. Beide Teilströme vereinigen sich vor dem Eintritt in die Entstickungsanlage wieder. Werden aber zwei Gasströme unterschiedlicher Temperatur zusammengeführt, so entstehen in dem vereinigten Gasstrom Gassträhnen unterschiedlicher Temperatur, weil ein Vermischen der Gasteilströme nur schwer zu erreichen ist.

Bei einem aus der FR-A 1 317 026 bekannten, nicht mit einer Entstickungsanlage ausgerüsteten Dampferzeuger schließen sich an dessen Brennkammer zwei parallel geschaltete Rauchgaszüge an, die durch eine Trennwand voneinander getrennt sind und in denen unterschiedliche Heizflächen angeordnet sind. Über ein in der Trennwand angeordnetes Drosselorgan können beide Rauchgaszüge oder nur ein Rauchgaszug von Rauchgas durchströmt werden. Je nach der Einstellung des Drosselorgans können die einzelnen in den Rauchgaszügen liegenden Heizflächen unterschiedlich stark beheizt werden.

In der GB-A 1 577 202 ist ein Economiser beschrieben, der mehrere Heizflächen aufnehmende Rauchgaszüge aufweist. In den Rauchgaszügen sind Klappen angeordnet, über die die einzelnen Heizflächen vollständig aus dem Rauchgasstrom herausgenommen werden können.

Aus der DE-B 1 162 383 ist ein Abhitzekessel mit hintereinander angeordneten und Heizflächen aufnehmenden Rauchgaszügen bekannt. Unterhalb der Rauchgaszüge sind Staubabscheidertrichter angeordnet. Eine die Rauchgaszüge trennende Trennwand läuft auf den Scheitelpunkt zwischen zwei benachbarten Staubabscheidetrichtern zu, wobei zwischen dem Scheitelpunkt und der Trennwand eine Klappe angeordnet ist, durch die die in dem letzten Rauchgaszug liegende Heizfläche umfahren werden kann.

Bei keinem der aus der FR-A 1 317 026, der GB-A 1 577 202 und der DE-B 1 162 383 bekannten Dampferzeugern kann ein und dieselbe Heizfläche je nach der Klappenstellung vollständig von dem Rauchgasstrom beaufschlagt oder teilweise aus dem Rauchgasstrom herausgenommen werden. In der GB-A 756 067 ist ein Dampferzeuger mit einem eine Heizfläche aufnehmenden Rauchgaszug und einem dazu parallel geschalteten Leerzug beschrieben. Der als Bypasskanal dienende Leerzug ist durch eine Trennwand verlängert, die einen unterhalb des Rauchgaszuges und des Leerzuges liegenden Economiser quer durchdringt. Unterhalb des Economisers sind Klappen vorgesehen. Je nach der Klappenstellung wird der Economiser von zwei Rauchgasströmen unterschiedlicher Temperatur durchströmt.

Der Erfindung liegt die Aufgabe zugrunde, eine Vorrichtung zu schaffen, durch die mit einfachen Mitteln die Temperatur eines einer Entstickungsvorrichtung zugeführten Rauchgases unabhängig von der Last des Dampferzeugers oberhalb eines zulässigen Wertes gehalten werden kann, ohne daß eine ungleichmäßige Temperaturverteilung in dem Rauchgasstrom eintritt.

Diese Aufgabe wird bei einer gattungsgemäßen Vorrichtung erfindungsgemäß durch die kennzeichnenden Merkmale des Patentanspruches 1 gelöst. Vorteilhafte Ausgestaltungen der Erfindung sind in den Unteransprüchen angegeben.

Je nachdem, ob die Klappen der Trennwand geöffnet oder geschlossen sind, wird die letzte Heizfläche vollständig oder nur teilweise mit Rauchgas beaufschlagt. Dadurch wird der Wärmeabbau des Rauchgases reduziert und die Austrittstemperatur angehoben und dabei auf den gewünschten Wert eingestellt. Die Trennwand verhindert Temperaturschieflagen im Rauchgas, indem bei sinkender oder steigender Last die Klappen einzeln geschlossen oder geöffnet werden. Der beeinflußbare Lastbereich wird erweitert, wenn mehrere Trennwände vorgesehen sind. Da die Trennwand oder die Trennwände quer zu den Heizflächen liegen, werden wasser- und dampfseitige Temperaturschieflagen und ungleiche Wärmeaufnahmen innerhalb der Heizfläche vermieden. Schließlich ist die Trennwand durch die vertikale Anordnung unempfindlich gegen Verschmutzung und kann daher auch in kohlegefeuerten Dampferzeugern eingesetzt werden.

Ausführungsbeispiele der Erfindung sind in der Zeichnung dargestellt und werden im folgenden näher erläutert. Es zeigen:
Fig. 1 den Längsschnitt durch einen Einzugkessel mit einer Vorrichtung gemäß der Erfindung und
Fig. 2 den Längsschnitt durch einen Mehrzugkessel mit einer Vorrichtung gemäß der Erfindung.

Der in Fig. 1 dargestellte Dampferzeuger ist als Einzugkessel ausgebildet und enthält einen nur angedeuteten Feuerraum 1, an den sich ein Rauchgaszug 2 anschließt. Feuerraum 1 und Rauchgaszug 2 sind durch gasdicht verschweißte Rohrwände gebildet. Am austrittsseitigen Ende des Rauchgaszuges 2 schließt sich ein Rauchgaskanal 3 an, der über eine Rauchgasleitung 4 mit einem Luftvorwärmer 5 verbunden ist. Die -Rauchgasleitung 4 ist hinter dem Luftvorwärmer 5 zu einem nicht dargestellten Kamin geführt.

In dem freien Querschnitt des Rauchgaszuges 2 sind Heizflächen 6, 7, 8 angeordnet, die als Überhitzer und als Economiser geschaltet sind. Wie für die in Strömungsrichtung des Rauchgases letzte, als Economiser geschaltete Heizfläche 8 näher dargestellt ist, bestehen die Heizflächen 6, 7, 8 aus jeweils einem oder mehreren Rohrbündeln, deren Rohre in mehreren Windungen quer durch den Rauchgaszug 2 geführt sind.

In der Rauchgasleitung 4 ist vor dem Eintritt in den Luftvorwärmer 5 eine Entstickungsanlage 9 angeordnet, in der durch Zusatz von Ammoniak und unter Mitwirkung von Katalysatoren die im Rauchgas enthaltenen Stickoxide reduziert werden. Die Entstickungsanlage kann nur in einem bestimmten Temperaturbereich von etwa 320 bis 380 Grad C arbeiten. Es muß daher dafür gesorgt werden, daß dieser Temperaturbereich unabhängig von dem jeweiligen Lastbereich des Dampferzeugers eingehalten wird.

Im Bereich des Rauchgasaustrittes sind in dem Rauchgaszug 2 im dargestellten Fall zwei Trennwände 10 senkrecht angeordnet. Jede Trennwand 10 verläuft quer zu den Heizflächen 6, 7, 8 und reicht bis zur Decke des Rauchgaszuges 2. Die letzte Heizfläche 8 kann aus Glattrohren oder aus Rippenrohren gebildet sein. Sind Glattrohre verwendet, so durchdringt jede Trennwand 10 die letzte Heizfläche 8. Auf diese Weise wird eine Querdurchströmung der Heizfläche 8 vermieden. Je nach der sich aus der Auslegung des Rauchgaszuges 2 ergebenden Gasgeschwindigkeit, kann die Trennwand 10 die Heizfläche 8 auch nur teilweise durchdringen oder bis nahe an die vorletzte Heizfläche 7 reichen. Ist die letzte Heizfläche 8 aus Rippenrohren aufgebaut, die von sich aus eine Senkrechtdurchströmung bewirken, so beginnt die Trennwand 10 unmittelbar hinter der letzten Heizfläche 8.

Die Trennwand 10 ist hinter der letzten Heizfläche 8 mit drehbaren Klappen 11 versehen. Der austrittsseitige Teil des Rauchgaszuges 2 ist damit in Abschnitte aufgeteilt, die je nach der Stellung der Klappen 11 durchströmt oder nicht durchströmt sind. Dabei hat der dem Rauchgaskanal 3 benachbarte, durch die entsprechende Trennwand 10 abgetrennte Abschnitt einen solchen Querschnitt, daß in ihm bei Minimallast das Rauchgas etwa mit der gleichen Strömungsgeschwindigkeit strömt wie bei Vollast über den gesamten Querschnitt des Rauchgaszuges 2.

Bei einer Verringerung der Last wird bei der Anordnung mehrerer Trennwände 10 zuerst die Trennwand geschlossen, die von dem Rauchgaskanal 3 am weitesten entfernt liegt, und zwar mit jeweils der Klappe 11, die von der Heizfläche 8 ebenfalls am weitesten entfernt angeordnet ist. Damit ist der abgetrennte Abschnitt nur noch teilweise oder nicht mehr von dem Rauchgas durchströmt, so daß die letzte Heizfläche 8 teilweise aus der Rauchgasbeaufschlagung herausgenommen ist.

Damit wird über diese Heizfläche 8 dem Rauchgas weniger Wärme entzogen und die Rauchgastemperatur beim Eintritt in den Rauchgaskanal 3 angehoben. Ist nur eine Trennwand 10 vorhanden, so werden die Klappen 11 bei einer Laständerung geschlossen bzw. geöffnet. Es können auch einzelne Klappen 11 beginnend mit der von der letzten Heizfläche 8 entferntesten Klappe 11 geschlossen werden. Diese Art der Klappenbetätigung kann auch bei der Anordnung von mehreren Trennwänden 10 angewendet werden. Im geöffneten Zustand stellen die Klappen 11 Strömungslenker dar.

Der in Fig. 2 dargestellte Dampferzeuger ist als Mehrzugkessel ausgebildet, bei dem der letzte Rauchgaszug 2 über einen Querzug 12 mit dem Feuerraum 1 oder einem anderen Rauchgaszug verbunden ist. Der letzte Rauchgaszug 2 ist von oben nach unten durchströmt und endet trichterförmig. Es werden zwei Trichter 13 gebildet, wobei die Trennwand 10 in den Scheitelpunkt zwischen den Trichtern 13 einläuft. Sind mehrere Trennwände 10 vorgesehen, so kann für jede weitere Trennwand ein weiterer Trichter angeordnet werden. Es ist auch möglich, die Trennwand 10 in den Trichter 13 hineinreichen zu lassen.

Die drehbaren Klappen 11 sind gemäß Fig. 1 als Jalousieklappen ausgebildet. Diese Jalousieklappen können auch durch eine Schwenkflügelklappe ersetzt werden. Mit einer solchen Schwenkflügelklappe ist die Trennwand 10 des in Fig. 2 dargestellten Kessels versehen. Anstatt dieser Schwenkflügelklappe können an dieser Stelle auch Jalousieklappen eingesetzt werden.

## Patentansprüche

1. Vorrichtung zur Einstellung einer innerhalb eines Bereiches gleichbleibenden vorgegebenen Austrittstemperatur des einen Dampferzeuger durch einen Rauchgaskanal (3) verlassenden Rauchgases, wobei der Dampferzeuger einen mit dem Rauchgaskanal (3) verbundenen Rauchgaszug (2) aufweist, in dem Rauchgaszug (2) quer zur Strömungsrichtung des Rauchgases Heizflächen (6, 7, 8) und in Strömungsrichtung des Rauchgases hinter der letzten Heizfläche (8) drehbare Klappen (11) angeordnet sind und der Rauchgaskanal (3) mit einer Entstickungsanlage (9) und einem dieser rauchgasseitig nachgeschalteten Luftvorwärmer (5) verbunden ist, dadurch gekennzeichnet, daß an dem austrittsseitigen Ende der Rauchgaszug (2) durch mindestens eine in Strömungsrichtung des Rauchgases hinter der letzten Heizfläche (8) und quer zu dieser angeordnete Trennwand (10) in Abschnitte aufgeteilt ist, daß diese Trennwand (10) mit den drehbaren Klappen (11) versehen ist und daß die Trennwand (10) in dem Rauchgaszug (2) in einem solchen Abstand von dem Übergang in den Rauchgaskanal (3) angeordnet ist, daß in dem zum Rauchgaskanal (3) hin abgetrennten Abschnitt des Rauchgaszuges (2) bei Minimallast des Dampferzeugers etwa die gleiche Strömungsgeschwindigkeit des Rauchgases herrscht wie bei Vollast über den gesamten Querschnitt des ungeteilten Rauchgaszuges (2).

2. Vorrichtung nach Anspruch 1, dadurch gekennzeichnet, daß die Trennwand (10) mindestens einen Teil der letzten Heizfläche (8) quer durchdringt.

3. Vorrichtung nach Anspruch 1 oder 2, dadurch gekennzeichnet, daß mehrere parallel angeordnete Trennwände (10) vorgesehen sind.

4. Vorrichtung nach einem oder mehreren der Ansprüche 1 bis 3, bei der der Rauchgaszug (2) von oben nach unten durchströmt und am unteren Ende trichterförmig begrenzt ist, dadurch gekennzeichnet, daß mehrere Trichter (13) vorgesehen sind und daß jede Trennwand (10) in den Scheitelpunkt zwischen zwei benachbarten Trichtern (13) ausläuft.

## Claims

1. Device for the adjustment of a preset exit temperature, which remains constant within a range, of the flue gas leaving a steam generator through a flue gas channel (3), wherein the steam generator displays a flue gas duct (2) connected with the flue gas channel (3), heating surfaces (6, 7, 8) are arranged in the flue gas duct (2) transversely to the flow direction of the flue gas, rotatable flaps (11) are arranged in flow direction of the flue gas behind the last heating surface (8), the flue gas channel (3) is connected with a denitrification plant (9) and an air preheater (5) connected downstream thereof on the flue gas side, characterised thereby, that the flue gas duct (2) is divided into sections at the exit end by at least one (10) arranged in flow direction of the flue gas behind the last heating surface (8) and transversely thereto, that this partition (10) is provided with the rotatable flaps (11) and that the partition (10) is arranged in the flue gas duct (2) at such a spacing from the transition into the flue gas channel (3) that about the same speed of flow of the flue gas prevails in that portion of the flue gas duct (2), which is separated off from the flue gas channel (3), at minimum load of the steam generator as over the entire cross-section of the undivided flue gas duct (2) at full load.

2. Device according to claim 1, characterised thereby, that the partition (10) penetrates at least a part of the last heating surface (8) transversely.

3. Device according to claim 1 or 2, characterised thereby, that several parallelly arranged partitions (10) are provided.

4. Device according to one or more of the claims 1 to 3, in which the flue gas duct (2) is flowed through downwardly from above and bounded in funnel shape at the lower end, characterised thereby, that several funnels (13) are provided and that each partition (10) runs out into the crest between two adjacent funnels (13).

## Revendications

1. Dispositif de réglage d'une température de sortie prédéterminée, restant identique dans une plage, des gaz de fumées sortant d'un générateur de vapeur en passant par un canal de gaz de fumées (3), le générateur de vapeur présentant un parcours de gaz de fumées (2) relié au canal de gaz de fumées (3), des surfaces de chauffe (6, 7, 8) étant disposées dans le parcours de gaz de fumées (2), transversalement à la direction de l'écoulement des gaz de fumées et, derrière la dernière surface de chauffe (8) dans la direction de l'écoulement des gaz de fumées, des volets tournants (11) étant disposés et le canal de gaz de fumées (3) étant relié à une installation de désazotation (9) et à un préchauffeur d'air (5) placé en aval de cette dernière, côté gaz de fumées, caractérisé en ce qu'à l'extrémité de sortie, le parcours de gaz de fumées (2) est subdivisé en sections par au moins une paroi de séparation (10), disposée derrière la dernière surface de chauffe (8) dans la direction de l'écoulement des gaz de fumées et transversalement à cette dernière, en ce que cette paroi de séparation (10) est pourvue de volets tournants (11) et en ce que la paroi de séparation (10) située dans le parcours de gaz de fumées (2) est disposée à une telle distance de la transition en canal de gaz de fumée (3) que, dans la section du parcours de gaz de fumées (2) qui est isolée par rapport au canal de gaz de fumées (3), il règne à peu près la même vitesse d'écoulement des gaz de fumées dans le cas de charge minimale que pour la pleine charge, sur la totalité de la section transversale du parcours de gaz de fumées (2) non divisé.

2. Dispositif selon la revendication 1, caractérisé en ce que la paroi de séparation (10) traverse transversalement au moins une partie de la dernière surface de chauffe (8).

3. Dispositif selon la revendication 1 ou 2, caractérisé en ce qu'il est prévu plusieurs parois de séparation (10) parallèles.

4. Dispositif selon la revendication 1, dans lequel le parcours de gaz de fumées (2) est parcouru de haut en bas et délimité à l'extrémité inférieure par une forme d'entonnoir, caractérisé en ce que plusieurs trémies (13) sont prévues et que chaque paroi de séparation (10) se prolonge sur le sommet situé entre deux trémies (13) voisines.
